# FASCICULE DE BREVET EUROPEEN

(11) **EP 3 542 417 B1**
(45) Date de publication et mention de la délivrance du brevet: **26.08.2020**
(21) Numéro de dépôt: 17797925.9
(22) Date de dépôt: 10.11.2017
(51) Int. Cl.: H01R 9/03, H01R 13/512

(54) **DISPOSITIF DE RACCORDEMENT DE CONDUCTEURS ET ENSEMBLE DE RACCORDEMENT COMPRENANT UN TEL DISPOSITIF**
VORRICHTUNG ZUM VERBINDEN VON LEITERN UND VERBINDUNGSANORDNUNG MIT SOLCH EINER VORRICHTUNG
DEVICE FOR CONNECTING CONDUCTORS AND CONNECTION ASSEMBLY COMPRISING SUCH A DEVICE

(30) Priorité: 18.11.2016 FR 1661219
(43) Date de publication de la demande: 25.09.2019
(73) Titulaire: Safran Aerosystems, 78370 Plaisir (FR)
(72) Inventeur: PELLETIER, Yannick, 78370 Paisir (FR); BRAJARD, Fabrice, 78370 Plaisir (FR)
(74) Mandataire: Casalonga
(86) Numéro de dépôt international: PCT/EP2017/078910
(87) Numéro de publication internationale: WO 2018/091372

(56) Documents cités:
- EP-A1- 0 966 068
- EP-A1- 2 768 086
- EP-A2- 2 544 314
- WO-A1-2006/120622
- FR-A- 1 603 382

## Description

La présente invention se rapporte, de manière générale, aux dispositifs de raccordement de conducteurs. De tels dispositifs peuvent par exemple être utilisés pour le raccordement de câbles électriquement conducteurs, comprenant par exemple un faisceau de conducteurs, ou pour le raccordement de fibres optiques.

Un tel dispositif peut, dans une application non limitative de l'invention, être utilisé pour le raccordement de conducteurs d'un réseau d'alimentation ou de transmission de données à bord d'un aéronef.

Les dispositifs de raccordement de conducteurs comprennent généralement un corps creux, qui vient se monter autour d'une gaine d'un premier faisceau de conducteurs, et des moyens de fixation du corps creux sur un connecteur qui assure le raccordement des conducteurs du premier faisceau avec les conducteurs d'un deuxième faisceau à apparier.

Au montage, ou au cours d'opérations de maintenance, par exemple lors d'un changement de câbles ou de connecteur, il est nécessaire de prévoir une longueur de câble suffisante pour permettre leur manipulation et leur raccordement avec le connecteur, sans dégrader la protection des câbles.

Ce problème se pose de façon accrue lorsque le dispositif de raccordement est utilisé pour le raccordement de câbles de faible longueur, par exemple de longueur inférieure à 500 mm ou pour le raccordement de câbles relativement rigides, par exemple en cuivre ou en aluminium, ou de section relativement importante, par exemple d'au moins 1,8 mm, qui sont difficiles à courber. Ce problème se pose également lors du raccordement de fibres optiques qui ne supportent pas des courbures avec un rayon de courbure relativement faible.

Pour pouvoir disposer d'une longueur de câble suffisante, on prévoit, dans certains cas, une chambre de câblage, analogue à une boîte de dérivation, qui est prévue en partie médiane des câbles et dans laquelle vient se loger une longueur additionnelle de câble.

Mais lorsqu'il s'agit de raccorder des fibres optiques ou des câbles rigides, de faible longueur ou de section importante, qui ne peuvent se loger dans une chambre de câblage que si celle-ci présente des dimensions trop importantes, cette solution est inappropriée en raison de son encombrement et de sa difficulté de mise en œuvre.

Le but de l'invention est donc de pallier les inconvénients précités et de proposer un dispositif de raccordement de conducteurs permettant de loger une longueur de câble nécessaire au câblage.

L'invention a donc pour objet, selon un premier aspect, un dispositif de raccordement de conducteurs, notamment de câbles électriquement conducteurs ou de fibres optiques, comprenant un corps creux délimitant intérieurement un passage pour les conducteurs et un organe de fixation du corps creux sur un connecteur du dispositif de raccordement.

Ce raccord comporte en outre une entretoise amovible apte à venir se positionner dans le prolongement du corps, entre le corps et le connecteur, l'entretoise délimitant intérieurement une chambre débouchant de chaque côté de l'entretoise par des faces mutuellement opposées et destinées à coopérer avec le corps creux et le connecteur, l'entretoise étant apte à s'ouvrir de manière à permettre un accès à ladite chambre.

Ainsi, l'entretoise constitue un élément du dispositif de raccordement des conducteurs qui entoure une longueur de câble qui peut avantageusement être manipulée lorsque l'entretoise est déposée.

Par exemple, l'entretoise comporte un ensemble d'au moins deux coques notamment en forme de cylindre tronqué, lesdites coques étant adaptées pour être assemblées pour former un anneau cylindrique.

Chaque coque peut comporter un ergot s'engageant dans un trou pratiqué dans une autre coque et un trou recevant l'ergot de ladite autre coque.

Avantageusement, au moins l'une des faces mutuellement opposées de l'entretoise est dentelée de manière à coopérer avec une denture pratiquée dans le corps et/ou dans le connecteur.

Cette caractéristique est avantageuse lorsque l'organe de fixation du corps sur le connecteur comporte un écrou, les dentures empêchant la rotation de l'entretoise par rapport au corps creux et/ou par rapport au connecteur, lors du serrage de l'écrou.

Lorsque l'organe de fixation comporte un écrou, celui-ci est avantageusement monté de manière coulissante par rapport au corps creux et comprend un filetage apte à coopérer avec un filetage complémentaire du connecteur.

Cet écrou comporte de préférence un épaulement apte à venir en appui sur une butée du corps creux.

Dans un mode de réalisation, le corps creux a une forme coudée.

Dans un mode de réalisation, l'un au moins parmi l'organe de fixation, le corps creux et l'entretoise est réalisé en un matériau métallique ou en un alliage métallique, tel qu'un acier inoxydable.

En variante, l'un au moins parmi l'organe de fixation, le corps creux et l'entretoise est réalisé en un matériau comprenant un polymère pouvant notamment être un polyétheréthercétone (PEEK) chargé de particules d'au moins un métal ou revêtu dudit métal.

L'invention a également pour objet, selon un deuxième aspect, un ensemble de raccordement de conducteurs, notamment de câbles électriques ou de fibres optiques, caractérisé en ce qu'il comprend un dispositif de raccordement tel que défini ci-dessus et un connecteur apte à coopérer avec ledit dispositif de raccordement.

D'autres buts, caractéristiques et avantages de l'invention apparaîtront à la lecture de la description suivante, donnée uniquement à titre d'exemple non limitatif, et faite en référence aux dessins annexés sur lesquels :
- la figure 1 est une vue éclatée d'un dispositif de raccordement de conducteurs conforme à l'invention ;
- la figure 2 est une vue en coupe longitudinale du dispositif de la figure 1 ;
- la figure 3 montre le dispositif de la figure 1, lors du raccordement des conducteurs avec le connecteur ;
- la figure 4 illustre le dispositif de raccordement de conducteurs lors de la mise en place des coquilles ;
- la figure 5 est une vue en coupe longitudinale du dispositif de raccordement lors de la mise en place des coquilles ;
- la figure 6 montre le dispositif de raccordement de conducteurs après serrage de l'écrou ; et
- la figure 7 est une vue en coupe longitudinale du dispositif de la figure 6.

On se réfèrera tout d'abord aux figures 1 et 2 qui illustrent un dispositif de raccordement de conducteurs conforme à l'invention, désigné par la référence numérique générale 1.

Ce dispositif est destiné à assurer le raccordement de conducteurs, tels que des câbles électriquement conducteurs ou un faisceau de fibres optiques.

Dans l'exemple de réalisation illustré, le dispositif 1 est utilisé pour assurer le raccordement d'un faisceau de câbles C, comprenant ici trois câbles C1, C2 et C3, avec un faisceau de câbles correspondants à apparier (non représenté). A cet effet, les câbles C1, C2 et C3 sont dotés, à leur extrémité, d'embouts de contact E, ici mâles, par exemple sertis, destinés à coopérer avec des embouts de contact femelles prévus aux extrémités respectives des câbles à apparier.

Le dispositif de raccordement 1 comporte un corps creux 3 ; un organe 5 de fixation sur un connecteur 4 dans lequel s'enfichent les embouts de contact mâles sertis et les embouts femelles des conducteurs à apparier, et une entretoise 6 qui vient s'interposer entre le dispositif 1 de l'invention et le connecteur 4.

Comme on le voit, le corps 3 est creux de manière à délimiter un passage interne P pour le faisceau de câbles C et comporte une première portion proximale 3-1, typiquement de forme tubulaire, notamment solidarisée à la gaine protectrice du faisceau de câbles C et une portion distale 3-2, pouvant être de forme évasée, par laquelle les câbles C1, C2 et C3 débouchent à l'extérieur du dispositif 1 de l'invention.

L'épaulement peut être de forme continue, comme ici de forme sensiblement annulaire, ou bien être constitué d'un élément ponctuel ou d'éléments distincts répartis circonférentiellement.

Au niveau de son extrémité libre, la portion distale 3-2 comporte un épaulement annulaire 7 contre lequel vient en butée l'organe de fixation 5.

La tranche d'extrémité de la portion distale 3-2 peut comporter une denture annulaire 8 qui, comme cela sera décrit en détail par la suite, coopère avec une denture correspondante, dans une des faces mutuellement opposées et destinées à coopérer avec le corps creux 3 et/ou le connecteur 4 de l'entretoise 6.

Dans l'exemple de réalisation représenté, la portion proximale 3-1 est sensiblement coudée. En effet, l'extrémité proximale 3-1 est conformée en fonction de l'orientation du faisceau de câbles souhaitée en sortie du dispositif de l'invention. L'angle formé par le coude peut par exemple être compris entre 45° et 90°. On ne sort pas du cadre de l'invention lorsque cette extrémité tubulaire est sensiblement droite.

Le connecteur 4 comporte également une base 9 qui comporte un ensemble de passages dans lesquels s'engagent les embouts E sertis sur les extrémités des câbles C1, C2, C3 et dans lesquels s'engagent les embouts de contact femelles prévus aux extrémités des câbles à apparier.

L'organe 5 de fixation du corps sur le connecteur 4 est ici réalisé sous la forme d'un écrou comprenant un corps cylindrique 10 comprenant une extrémité distale 11 pourvue d'un filetage interne qui coopère avec un filetage complémentaire 12 pratiqué sur une extrémité proximale 13 du connecteur, et un épaulement proximal 14 qui vient, au serrage, s'appuyer sur ledit épaulement 7. L'écrou est doté d'une tête médiane polygonale T ou de toute autre type de forme adaptée pour être vissée au moyen d'une clé appropriée.

On voit enfin sur les figures 1 et 2 que l'entretoise 6 a une forme globalement cylindrique.

Elle comporte un ensemble de coques, notamment en forme de cylindres tronqués, destinées à être assemblées pour former un anneau cylindrique.

Dans l'exemple de réalisation représenté, l'entretoise 6 comporte deux coques 15 et 16 hémicylindriques.

Les bords longitudinaux desdites coques peuvent être dotés d'un pion 17 et d'un trou 18 destinés respectivement à s'engager dans un trou et à recevoir un pion de l'autre coque.

Selon une variante, les coques peuvent coopérer par l'intermédiaire d'une glissière.

Il est également possible de réaliser l'entretoise sous la forme d'un unique cylindre réalisé à partir de portions hémicylindriques articulées et susceptibles de s'ouvrir pour permettre un dégagement latéral de l'entretoise.

Comme indiqué précédemment, la face de l'entretoise 6 tournée vers le corps creux 3 est dotée d'une denture 19 coopérant avec la denture 8 dudit corps.

La face opposée de l'entretoise est également dotée d'une denture qui coopère, par complémentarité de forme, avec une denture correspondante pratiquée au niveau de l'extrémité proximale du connecteur 4.

Comme indiqué précédemment, l'écrou 5 est assemblé autour du corps creux 3.

Il est plus précisément monté de manière coulissante par rapport à l'écrou de manière à adopter une position rétractée, visible sur les figures 1 et 2 autorisant la dépose de l'entretoise pour libérer une longueur de câble entre le corps creux et le connecteur et une position avancée dans laquelle l'écrou est vissé sur le filetage 12 du connecteur.

En effet, en se référant à la figure 3, lorsque l'écrou 5 se situe en position rétractée, les coques 15 et 16 de l'entretoise peuvent être séparées en étant dégagées latéralement par rapport aux conducteurs enfichés dans le connecteur, libérant de la sorte un espace entre le dispositif de l'invention et le connecteur facilitant la manipulation des conducteurs. En d'autres termes, l'entretoise permet de délimiter un espace dans lequel vient se loger une longueur de câble suffisante pour faciliter leur raccordement.

L'entretoise 6 délimite ainsi intérieurement une chambre 20 ouverte de chaque côté de l'entretoise et s'ouvrant pour dégager latéralement l'entretoise, cette chambre constituant en outre un volume dans lequel une longueur de câble additionnelle peut le cas échéant être enroulée.

Cette chambre peut également être utilisée pour recevoir des composants ou éléments prévus aux extrémités des câbles C1, C2 et C3 à raccorder, tels que des prolongateurs ou des composants de type autosoudeurs, qui ne peuvent pas être logés dans la gaine de protection ou qui doivent être positionnés au plus près du connecteur pour limiter les perturbations et les risques de dégradation.

Après cette opération de raccordement des câbles, les coques sont à nouveau assemblées (figures 4 et 5) puis l'écrou est déplacé en translation, autour des coques, pour être serré sur le filetage 12, jusqu'à ce que l'épaulement 14 de l'écrou vienne en butée contre l'épaulement 7 du raccord.

Le dispositif de raccordement se situe alors dans la position visible sur la figure 6.

Comme on le conçoit, l'invention qui vient d'être décrite, qui utilise une entretoise et un écrou déplaçable en translation pour libérer l'entretoise permet de dégager, après ouverture et dépose de l'entretoise, une longueur de câble facilitant le raccordement du faisceau de câbles sur le connecteur.

Selon une variante, un écrou se déplaçant selon un autre mouvement, tel qu'une rotation, peut être utilisé.

On notera que l'invention n'est pas limitée au mode de réalisation décrit et d'autres variantes peuvent être envisagées.

Par exemple, la longueur de l'entretoise peut être comprise entre environ 18 mm et 35 mm, mais peut atteindre une longueur de l'ordre de 60 mm.

Dans divers modes de réalisation, le corps creux, l'entretoise et l'écrou peuvent être réalisés en métal, ou en alliage métallique, tel que de l'acier inoxydable.

L'écrou, le corps creux et les coques de l'entretoise peuvent également être réalisés en matériau composite, avec un polymère tel que du polyétheréthercétone ou « PEEK » chargé de particules de métal ou revêtu d'une couche métallisée.

En effet, l'utilisation d'un matériau métallique ou d'un alliage métallique ou l'utilisation d'un matériau composite chargé de particules métalliques ou revêtu de métal est avantageuse dans la mesure où elle permet de réaliser un dispositif de raccordement assurant un blindage contre les perturbations électromagnétiques.

## Revendications

1. Dispositif de raccordement de conducteurs, notamment de câbles électriquement conducteurs ou de fibres optiques, comprenant un corps creux (3) délimitant intérieurement un passage (P) pour les conducteurs et un organe (5) de fixation du corps creux (3) sur un connecteur (4), **caractérisé en ce qu'**il comporte en outre une entretoise amovible (6) apte à venir se positionner dans le prolongement du corps, entre le corps et le connecteur, l'entretoise délimitant intérieurement une chambre (20) débouchant de chaque côté de l'entretoise par des faces mutuellement opposées et destinées à coopérer avec le corps creux et le connecteur, l'entretoise (6) étant apte à s'ouvrir de manière à permettre un accès à ladite chambre (20).

2. Dispositif de raccordement selon la revendication 1, dans lequel l'entretoise (6) comprend un ensemble d'au moins deux coques (15, 16), notamment en forme de cylindre tronqué, adaptées pour être assemblées pour former un anneau cylindrique.

3. Dispositif de raccordement selon la revendication 2, dans lequel chaque coque comprend un ergot (17) s'engageant dans un trou (18) pratiqué dans une autre coque et un trou recevant l'ergot de ladite autre coque.

4. Dispositif de raccordement selon l'une quelconque des revendications 1 à 3, dans lequel au moins l'une des faces mutuellement opposées de l'entretoise est dentelée de manière à coopérer avec une denture (8) pratiquée dans ledit corps et/ou dans ledit connecteur.

5. Dispositif de raccordement selon l'une quelconque des revendications 1 à 4, dans lequel l'organe de fixation comporte un écrou monté de manière coulissante par rapport au corps creux et comprenant un filetage apte à coopérer avec un filetage complémentaire (12) du connecteur.

6. Dispositif de raccordement selon la revendication 5, dans lequel l'écrou comporte un épaulement (14) apte à venir en appui sur une butée (7) du corps creux.

7. Dispositif de raccordement selon l'une quelconque des revendications 1 à 6, dans lequel le corps creux a une forme coudée.

8. Dispositif de raccordement selon l'une quelconque des revendications 1 à 7, dans lequel l'un au moins parmi l'organe de fixation (5), le corps creux (2) et l'entretoise (6) est réalisé en un matériau métallique ou en un alliage métallique, tel qu'un acier inoxydable.

9. Dispositif de raccordement selon l'une quelconque des revendications 1 à 7, dans lequel l'un au moins parmi l'organe de fixation (5), le corps creux (3) et l'entretoise (6) est réalisé en un matériau comprenant un polymère, notamment un polyétheréthercétone, chargé de particules d'au moins un métal ou revêtu dudit métal.

10. Ensemble de raccordement de conducteurs, notamment de câbles électriques ou de fibres optiques, **caractérisé en ce qu'**il comprend un dispositif de raccordement selon l'une quelconque des revendications 1 à 9 et un connecteur apte à coopérer avec ledit dispositif de raccordement.

## Patentansprüche

1. Vorrichtung zum Verbinden von Leitern, insbesondere von elektrisch leitenden Kabeln oder von optischen Fasern, umfassend einen Hohlkörper (3), der innen einen Durchgang (P) für die Leiter begrenzt und ein Befestigungsorgan (5) des Hohlkörpers (3) auf einem Verbinder (4), **dadurch gekennzeichnet, dass** sie ferner einen lösbaren Abstandhalter (6) aufweist, der imstande ist, sich in der Verlängerung des Körpers zwischen dem Körper und dem Verbinder zu positionieren, wobei der Abstandhalter innen eine Kammer (20) begrenzt, die auf jeder Seite des Abstandhalters mittels gegenseitig gegenüberliegender Flächen mündet und die bestimmt sind, mit dem Hohlkörper und dem Verbinder zusammenzuwirken, wobei der Abstandhalter (6) imstande ist, sich derart zu öffnen, dass ein Zugang zu der Kammer (20) erlaubt ist.

2. Verbindungsvorrichtung nach Anspruch 1, wobei der Abstandhalter (6) eine Anordnung von mindestens zwei insbesondere zylinderstumpfförmigen Schalen (15, 16) umfasst, die zum Zusammenbauen geeignet sind, um einen zylindrischen Ring zu bilden.

3. Verbindungsvorrichtung nach Anspruch 2, wobei jede Schale einen Zapfen (17) umfasst, der in ein Loch (18) eingreift, das in eine andere Schale eingearbeitet ist, und ein Loch, das den Zapfen der anderen Schale aufnimmt.

4. Verbindungsvorrichtung nach einem der Ansprüche 1 bis 3, wobei mindestens eine der gegenseitig gegenüberliegenden Flächen des Abstandhalters derart gezahnt ist, dass sie mit einer Zahnung (8) zusammenwirkt, die im Körper und/oder im Verbinder eingearbeitet ist.

5. Verbindungsvorrichtung nach einem der Ansprüche 1 bis 4, wobei das Befestigungsorgan eine Mutter aufweist, die in Bezug auf den Hohlkörper gleitend angebracht ist und ein Gewinde umfasst, das imstande ist, mit einem komplementären Gewinde (12) des Verbinders zusammenzuwirken.

6. Verbindungsvorrichtung nach Anspruch 5, wobei die Mutter einen Absatz (14) aufweist, der imstande ist, sich auf einem Anschlag (7) des Hohlkörpers abzustützen.

7. Verbindungsvorrichtung nach einem der Ansprüche 1 bis 6, wobei der Hohlkörper eine gekrümmte Form hat.

8. Verbindungsvorrichtung nach einem der Ansprüche 1 bis 7, wobei mindestens eins von dem Befestigungsorgan (5), dem Hohlkörper (2) und dem Abstandhalter (6) aus einem metallischen Material oder aus einer metallischen Legierung wie einem rostfreien Stahl hergestellt ist.

9. Verbindungsvorrichtung nach einem der Ansprüche 1 bis 7, wobei mindestens eins von dem Befestigungsorgan (5), dem Hohlkörper (2) und dem Abstandhalter (6) aus einem Material hergestellt ist, das ein Polymer umfasst, insbesondere ein Polyetheretherketon, das mit Partikeln aus mindestens einem Metall beladen oder mit dem Metall beschichtet ist.

10. Verbindungsanordnung von Leitern, insbesondere von elektrischen Kabeln oder von optischen Fasern, **dadurch gekennzeichnet, dass** sie eine Verbindungsvorrichtung nach einem der Ansprüche 1 bis 9 und einen Verbinder umfasst, der imstande ist, mit der Verbindungsvorrichtung zusammenzuwirken.

## Claims

1. A connecting device for conductors, notably for electrically conducting cables or optical fibers, comprising a hollow body (3) internally delimiting a passage (P) for the conductors and a member (5) for fixing the hollow body (3) onto a connector (4), **characterized in that** it further comprises a removable spacer (6) able to be positioned in the continuation of the body, between the body and the connector, the spacer internally delimiting a chamber (20) opening onto each side of the spacer via mutually opposing faces which are intended to collaborate with the hollow body and with the connector, the spacer (6) being able to be opened up in order to permit access to said chamber (20).

2. The connecting device as claimed in claim 1, in which the spacer (6) comprises a set of at least two shells (15, 16), notably in the form of a truncated cylinder, designed to be assembled to form a cylindrical ring segment.

3. The connecting device as claimed in claim 2, in which each shell comprises a peg (17) that engages in a hole (18) made in another shell, and a hole that accepts the peg of said other shell.

4. The connecting device as claimed in any one of claims 1 to 3, in which at least one of the mutually opposite faces of the spacer is toothed so as to collaborate with a toothset (8) formed in said body and/or in said connector.

5. The connecting device as claimed in any one of claims 1 to 4, in which the fixing member comprises a nut mounted slidingly with respect to the hollow body and comprising a screw thread able to collaborate with a complementary screw thread (12) of the connector.

6. The connecting device as claimed in claim 5, in which the nut comprises a shoulder (14) able to come to bear on an end stop (7) of the hollow body.

7. The connecting device as claimed in any one of claims 1 to 6, in which the hollow body has an elbowed shape.

8. The connecting device as claimed in any one of claims 1 to 7, in which, of the fixing member (5), the hollow body (2) and the spacer (6), at least one is made from a metallic material or from a metal alloy, such as a stainless steel.

9. The connecting device as claimed in any one of claims 1 to 7, in which, of the fixing member (5), the hollow body (3) and the spacer (6), at least one is made from a material comprising a polymer, notably a polyether ether ketone, filled with particles of at least one metal or coated with said metal.

10. A connection assembly for conductors, notably electric cables or optical fibers, **characterized in that** it comprises a connecting device as claimed in any one of claims 1 to 9 and a connector able to collaborate with said connecting device.
